# FASCICULE DE BREVET EUROPEEN

(11) **EP 2 503 052 B1**
(45) Date de publication et mention de la délivrance du brevet: **06.03.2019**
(21) Numéro de dépôt: 12305123.7
(22) Date de dépôt: 02.02.2012
(51) Int. Cl.: D06F 75/20, D06F 75/12

(54) **Fer à repasser à vapeur comportant une plaque de repassage comprenant au moins un premier groupe et un deuxième groupe de trous de sortie de vapeur**
Dampfbügeleisen mit Bügelplatte, die mindestens eine erste und eine zweite Gruppe von Dampfauslasslöchern umfasst
Steam iron comprising a soleplate including at least one first group and one second group of steam outlet holes

(30) Priorité: 18.02.2011 FR 1151370
(43) Date de publication de la demande: 26.09.2012
(73) Titulaire: SEB S.A., 69130 Ecully (FR)
(72) Inventeur: Chelle, Jacky, 38550 Auberives-sur-Vareze (FR); Loprete, Stéphane, 38460 Vernas (FR); D'Oliviera, Laurent, 42400 Saint-Chamond (FR)
(74) Mandataire: Bourrières, Patrice

(56) Documents cités:
- EP-A1- 1 482 084
- EP-A2- 0 999 303
- WO-A2-2005/068706
- US-A- 3 722 117

## Description

La présente invention se rapporte à un fer à repasser à vapeur comportant une plaque de repassage comprenant au moins un premier groupe de trous de sortie de vapeur et un deuxième groupe de trous de sortie de vapeur, et se rapporte plus particulièrement à un fer à repasser comportant un dispositif de répartition de la vapeur comprenant des moyens de blocage ou réduction du flux de vapeur en direction du deuxième groupe, actionnables depuis l'extérieur du fer, permettant de concentrer le flux de vapeur en direction du premier groupe de trous de sortie de vapeur.

Il est connu, du brevet EP 1 178 147, un fer à repasser comportant une plaque de repassage surmontée d'une semelle fermée par un couvercle, la semelle intégrant un circuit de distribution de vapeur comportant un réseau de diffusion vers un premier groupe de trous de sortie de vapeur situés à l'avant de la plaque de repassage et un réseau de diffusion vers un second groupe de trous de sortie de vapeur situés à l'arrière de la plaque de repassage. Dans ce document, le fer à repasser comporte un bouton de commande agissant sur un dispositif de répartition de la vapeur comportant des moyens pour bloquer ou réduire le flux de vapeur en direction du second groupe permettant de concentrer le flux de vapeur en direction du premier groupe de trous de sortie de vapeur.

Il est également, connu du document WO 2005 068706, un fer à repasser comportant une plaque de repassage comprenant un premier et un deuxième groupe de trous de sortie de vapeur et une semelle fermée par un couvercle intégrant un circuit de distribution de vapeur vers le premier groupe de trous de sortie de vapeur. Le fer comporte également un dispositif de répartition de la vapeur comprenant des moyens de blocage du flux de vapeur en direction du deuxième groupe de trous de sortie de vapeur, actionnables depuis l'extérieur du fer.

Cependant, dans ces documents, les moyens pour bloquer ou réduire le flux de vapeur en direction du second groupe sont disposés dans un module externe à la semelle qui présente l'inconvénient d'être encombrant et coûteux à mettre en oeuvre. De plus, un tel module présente l'inconvénient d'être disposé dans une zone relativement froide du fer de sorte que la vapeur émise au travers de ce module a tendance à condenser, provoquant l'émission de gouttelettes d'eau au travers des trous de sortie de vapeur de la plaque de repassage.

Aussi, un but de la présente invention est de remédier à ces inconvénients en proposant un fer à repasser à vapeur comprenant un dispositif de répartition de la vapeur permettant de concentrer le flux de vapeur en direction d'un groupe particulier de trous de sortie de vapeur qui soit actionnable depuis l'extérieur du fer et qui soit simple et économique à mettre en oeuvre. Un autre but de la présente invention est de proposer un fer à repasser muni d'un tel dispositif dans lequel le risque de condensation de la vapeur dans le circuit de distribution de la vapeur est réduit.

A cet effet, l'invention a pour objet un fer à repasser à vapeur comportant une plaque de repassage comprenant au moins un premier groupe et un deuxième groupe de trous de sortie de vapeur, et comportant un dispositif de répartition de la vapeur comprenant des moyens de blocage ou réduction du flux de vapeur en direction du deuxième groupe de trous de sortie de vapeur, actionnables depuis l'extérieur du fer, permettant de concentrer le flux de vapeur en direction du premier groupe de trous de sortie de vapeur, caractérisé en ce que les moyens pour réduire ou bloquer l'alimentation en vapeur du deuxième groupe de trous de sortie de vapeur sont disposés dans une chambre de répartition de la vapeur dont le fond est constitué par un couvercle de fermeture rapporté sur la semelle, la chambre de répartition comprenant au moins un orifice d'alimentation, ménagé dans le couvercle, débouchant dans un conduit relié à un canal d'arrivée de vapeur intégré dans la semelle et au moins un orifice de sortie, ménagé dans le couvercle, débouchant dans un réseau de diffusion de la vapeur en direction du deuxième groupe de trous de sortie de vapeur.

Selon une autre caractéristique de l'invention, les moyens de blocage ou réduction du flux de vapeur comprennent un joint, rapporté sur le couvercle, le joint étant ramené élastiquement dans une position de repos dans laquelle la vapeur peut cheminer librement de l'orifice d'alimentation vers l'orifice de sortie et pouvant être déformé, sous la pression d'un élément actionneur, vers une position de concentration de la vapeur dans laquelle le joint obstrue au moins partiellement un passage entre l'orifice d'alimentation et l'orifice de sortie.

Selon une autre caractéristique de l'invention, le joint comporte une partie venant obstruer l'orifice d'alimentation lorsque le joint est déformé vers la position de concentration de la vapeur.

Selon une autre caractéristique de l'invention, le joint définit la surface supérieure de la chambre de répartition et comporte une partie hémisphérique déformable.

Selon une autre caractéristique de l'invention, le joint comporte un corps hémisphérique présentant une collerette périphérique qui est prise en sandwich entre un bord circulaire faisant saillie sur la face supérieure du couvercle et une bride de fixation.

Selon une autre caractéristique de l'invention, la bride de fixation comporte une partie hémisphérique épousant la forme de la partie hémisphérique du joint, la bride de fixation comportant une ouverture au sommet de la partie hémisphérique.

Selon une autre caractéristique de l'invention, le joint comporte une excroissance centrale, au sommet du corps hémisphérique, orientée vers l'intérieur de la chambre de répartition et destinée à venir reposer en bordure de l'orifice d'alimentation lorsque le joint est dans la position de concentration de la vapeur.

Selon une autre caractéristique de l'invention, le joint comporte, au dos de l'excroissance centrale, un renfoncement dans lequel vient s'engager une tige d'actionnement.

Selon encore une autre caractéristique de l'invention, le joint est réalisé dans un caoutchouc fluorocarboné de type FKM.

Selon une autre caractéristique de l'invention, la semelle renferme une résistance chauffante.

Selon encore une autre caractéristique de l'invention, la semelle est surmontée d'un corps comportant une poignée de préhension, les moyens de blocage ou réduction du flux de vapeur étant actionnables au moyen d'un bouton porté par le corps.

Selon une autre caractéristique de l'invention, la semelle comporte une face supérieure munie de parois ménageant un circuit de distribution de vapeur comprenant un premier réseau de diffusion vers le premier groupe de trous de sortie de vapeur et un deuxième réseau de diffusion vers le deuxième groupe de trous de sortie de vapeur, le circuit de distribution étant fermé dans sa partie supérieure par le couvercle.

L'invention se rapporte également à un appareil de repassage comportant un générateur de vapeur sous pression relié à un fer à repasser par un cordon, caractérisé en ce que le fer à repasser est conforme au fer à repasser tel que précédemment décrit.

Selon une autre caractéristique de l'invention, la semelle du fer à repasser comporte une chambre de vaporisation en amont du canal d'arrivée de vapeur, la chambre de vaporisation comportant un orifice d'arrivée de vapeur ménagé dans le couvercle, l'orifice d'arrivée de vapeur étant relié au cordon.

On comprendra mieux les buts, aspects et avantages de la présente invention, d'après la description donnée ci-après d'un mode particulier de réalisation de l'invention, présenté à titre d'exemple non limitatif, en se référant aux dessins annexés dans lesquels :
- la figure 1 est une vue en perspective d'un appareil de repassage équipé d'un fer à repasser selon un mode particulier de réalisation de l'invention ;
- la figure 2 est une vue en perspective, partiellement arrachée, du fer à repasser de la figure 1 ;
- la figure 3 est une vue en perspective éclatée du dessous de la semelle et de la plaque de repassage du fer à repasser de la figure 2 ;
- la figure 4 est une vue en perspective du dessus de la semelle du fer à repasser de la figure 2 démunie de son couvercle de fermeture ;
- la figure 5 est une vue en perspective éclatée du dessus de la semelle du fer à repasser de la figure 2 ;
- les figures 6 et 7 sont des vues en perspective, partiellement arrachées, de la semelle du fer à repasser de la figure 1 lorsque le bouton du dispositif de répartition de la vapeur est respectivement dans une position de repos et dans une position de concentration de la vapeur.

Seuls les éléments nécessaires à la compréhension de l'invention ont été représentés. Pour faciliter la lecture des dessins, les mêmes éléments portent les mêmes références d'une figure à l'autre.

La figure 1 représente un appareil de repassage comportant un fer à repasser 1 à la vapeur reposant sur un socle incliné d'un boitier 100 de générateur de vapeur, le boitier 100 renfermant, de manière connue en soi, une cuve pour la génération de vapeur sous pression qui est reliée au fer à repasser par un cordon 101.

Conformément à la figure 2, le fer à repasser 1 comporte une plaque de repassage 2 en contact thermique avec une semelle 3 chauffante qui est masquée par un corps 10 en matière plastique comprenant une poignée 11 de préhension, le corps 10 du fer étant fixé sur la semelle 3 du fer par des vis, non représentées sur les figures.

A titre d'exemple, la plaque de repassage 2 est constituée par une plaque d'aluminium dont la surface inférieure, venant en contact avec le linge à repasser, est revêtue d'émail et la semelle 3 chauffante est réalisée en aluminium par un procédé de moulage, une résistance électrique 5 en forme de U étant noyée dans la semelle 3.

Conformément à la figure 3, la plaque de repassage 2 est munie d'un premier groupe 21 de trous de sortie de vapeur 20 comprenant un dizaine de trous de sortie de vapeur disposés selon un agencement en triangle à proximité de la pointe avant de la plaque de repassage 2, ce premier groupe 21 de trous de sortie de vapeur 20 étant disposé en regard d'une première chambre de distribution 31 de la vapeur formée par une cavité s'étendant sous la semelle 3.

La plaque de repassage 2 est également munie d'un second groupe 22 de trous de sortie de vapeur 20 comprenant une cinquantaine de trous de sortie de vapeur répartis sur sensiblement toute la surface de la plaque de repassage 2, à l'exception de la pointe avant comportant le premier groupe 21 de trous de sortie de vapeur 20, ce second groupe 22 de trous de sortie de vapeur 20 étant disposé en regard d'une deuxième chambre de distribution 32 de la vapeur formée par une cavité s'étendant sous la semelle 3.

Les première et deuxième chambres de distribution 31, 32 sont alimentées en vapeur par des orifices 33, 34 traversant la semelle 3 qui débouchent dans un circuit de distribution de la vapeur ménagé sur la face supérieure de la semelle 3, visible sur la figure 4. Le circuit de distribution de la vapeur comporte un premier réseau de diffusion de la vapeur, constitué essentiellement par une chambre de diffusion 30 disposée à l'avant de la semelle dans laquelle sont disposés les orifices 33 qui débouchent dans la première chambre de distribution 31, et un deuxième réseau de diffusion, constitué essentiellement par des chambre de diffusion latérales 35 dans lesquelles sont disposés les orifices 34 qui débouchent dans la deuxième chambre de distribution 32.

Le circuit de distribution est délimité latéralement par une paroi périphérique 36A sur laquelle vient reposer un couvercle 4 de fermeture, visible sur la figure 5, la face supérieure de la semelle 3 comportant des parois intermédiaires 36B venant au contact du couvercle 4 pour effectuer, notamment, la séparation entre les premier et second réseaux de diffusion de la vapeur.

De manière avantageuse, la paroi périphérique 36A et les parois intermédiaires 36B sont obtenues directement de moulage avec la semelle 3, le couvercle 4 étant rapporté par collage sur les parois 36A, 36B et comportant des ouvertures 40 dans lesquelles viennent s'engager des vis 36C assurant le maintien du couvercle 4 sur la semelle 3.

Conformément à la figure 5, le circuit de distribution de la vapeur comporte un orifice d'arrivée de vapeur 41, porté par le couvercle 4, qui est relié à l'extrémité du cordon 101 et qui débouche dans une chambre de vaporisation 37 disposée entre les deux branches de la résistance électrique 5 en forme de U, la chambre de vaporisation 37 étant munie d'une multitude de plots en saillie augmentant la surface d'échange thermique et favorisant l'évaporation des condensats transportés par la vapeur.

Comme on peut le voir sur la figure 4, sur laquelle le flux de vapeur est illustré par des flèches, le circuit de distribution de la vapeur comporte un canal d'arrivée de vapeur 38 reliant la chambre de vaporisation 37 à un dispositif de répartition de la vapeur assurant le cheminement de la vapeur vers les premier et second réseaux de diffusion, le canal d'arrivée de vapeur 38 contournant un plot 38A destiné à recevoir un thermostat de régulation de la température de la semelle 3 et présentant une forme tourmentée, munie de chicanes, favorisant l'évaporation d'éventuels condensats transportés par la vapeur.

Le dispositif de répartition de la vapeur comporte un conduit 39 principal comportant une extrémité arrière reliée au canal d'arrivée de vapeur 38 et une extrémité avant reliée à la chambre de diffusion avant 30 du premier réseau de distribution.

De manière préférentielle, le conduit 39 comporte une zone centrale cylindrique formant une cheminée 39A s'étendant verticalement vers un orifice d'alimentation 42, visible sur la figure 5, traversant le couvercle 4, cet orifice d'alimentation 42 débouchant dans une chambre de répartition de la vapeur 6 en forme de dôme disposée au dessus de la semelle et dont le fond est constitué par le couvercle 4.

Conformément à la figure 5, le fond de la chambre de répartition 6 comporte une paroi longitudinale 43 s'étendant au dessus du conduit 39 pour fermer la partie supérieure de ce dernier, cette paroi longitudinale 43 étant traversée par l'orifice d'alimentation 42 et étant bordée latéralement par des orifices de sortie 44 traversant le couvercle 4 pour déboucher dans les chambres de diffusion latérale 35 du deuxième réseau de diffusion de la vapeur.

De manière avantageuse, la paroi longitudinale 43 et les orifices de sortie 44 sont bordés latéralement par une nervure circulaire 45 faisant saillie sur la face supérieure du couvercle 4, la nervure circulaire 45 étant centrée sur l'orifice d'alimentation 42 et présentant un diamètre de l'ordre de 30 mm.

Le dispositif de répartition de la vapeur comporte également un joint d'étanchéité flexible 7 comprenant une collerette périphérique 72 qui est prise en sandwich entre la nervure circulaire 45 et une bride de fixation 8 maintenue sur le couvercle 4 au moyen de trois vis 81, le joint 7 étant réalisé dans un matériau résistant à la vapeur et à la température, tel un caoutchouc fluorocarboné de type FKM.

De manière préférentielle, le joint 7 comporte un corps hémisphérique qui est muni en son sommet d'un renfoncement 70 cylindrique, d'un diamètre de l'ordre de 10 mm, dans lequel vient s'engager une extrémité d'une tige 9 d'actionnement, visible sur les figures 2, 6 et 7. La tige 9 d'actionnement traverse une ouverture centrale 80 de la bride de fixation 8 et est engagée dans le renfoncement 70 de manière à ce que le déplacement de l'extrémité de la tige 9 vers le bas provoque la déformation élastique du joint 7.

Conformément aux figures 2, 6 et 7, le joint 7 comporte, au dos du renfoncement 70, une excroissance centrale 71 orientée vers l'intérieur de la chambre de répartition 6 qui est munie d'une lèvre inférieure 71A cylindrique, d'un diamètre de l'ordre 10 mm, venant reposer en bordure de l'orifice d'alimentation 42 lorsque la tige 9 d'actionnement est déplacée vers le bas, vers une position de concentration de la vapeur, illustrée sur la figure 7, par un appui manuel sur un bouton 12 disposé devant la poignée 11 du fer, la tige 9 d'actionnement étant ramenée vers le haut par un ressort de rappel 90 dans une position de repos, illustrée sur les figures 2 et 6, dans laquelle la lèvre 71A du joint 7 ne repose plus en bordure de l'orifice d'alimentation 42.

Le fonctionnement du dispositif de répartition de la vapeur va maintenant être décrit en relation avec les figures 6 et 7.

Conformément à la figure 6, lorsqu'aucune pression n'est exercée sur le bouton 12, la tige 9 d'actionnement est ramenée par le ressort de rappel 90 dans la position de repos et le joint 7 prend sa forme naturelle dans laquelle la lèvre inférieure 71A est surélevée de plusieurs millimètres par rapport au bord de l'orifice d'alimentation 42. Dans cette position du joint 7, la vapeur en provenance du canal d'arrivée de vapeur 38 peut à la fois traverser directement le conduit 39 et cheminer au travers du premier réseau de distribution pour sortir par le premier groupe 21 de trous de sortie de vapeur 20, en suivant le parcours indiqué par les flèches grisées, mais également monter le long de la cheminée 39A, en suivant le parcours illustré par les flèches noires, pour s'échapper au travers de l'orifice d'alimentation 42, puis passer au travers des orifices de sortie 44 de la chambre de répartition 6, pour cheminer au travers du second réseau de distribution et sortir par le second groupe 22 de trous de sortie de vapeur 20.

Dans cette position du bouton 12, la vapeur issue du générateur de vapeur est donc diffusée sur l'ensemble des trous de sortie de vapeur 20 de la plaque de repassage 2 permettant d'avoir une vapeur douce et homogène permettant un repassage rapide de pièces de grande surface.

Lorsque l'utilisateur souhaite avoir de la vapeur concentrée sur les seuls trous de sortie de vapeur 20 appartenant au premier groupe 21 situé à l'avant de la plaque de repassage 2, par exemple pour effectuer des travaux de précision ou faire disparaître des plis récalcitrants, il lui suffit d'appuyer sur le bouton 12 situé à l'avant de la poignée 11 pour déplacer la tige 9 d'actionnement vers le bas, à l'encontre du ressort de rappel 90, de telle sorte que l'extrémité inférieure de la tige 9 d'actionnement exerce une pression sur le joint 7 et déforme ce dernier en amenant la lèvre inférieure 71A contre le bord de l'orifice d'alimentation 42 ainsi que cela est illustré sur la figure 7.

Conformément à cette figure, le joint 7 assure alors une fermeture étanche de l'orifice d'alimentation 42 de la chambre de répartition 6 et la vapeur produite par le générateur de vapeur circulant au travers du canal d'arrivée de vapeur 38 ne peut plus passer par l'orifice d'alimentation 42 mais s'échappe exclusivement en direction du premier réseau de distribution. Dans cette position enfoncée du bouton 12, la totalité du flux de vapeur produit par le générateur de vapeur est donc envoyé au travers du premier groupe 21 de trous de sortie de vapeur 20 situé à l'avant de la plaque de repassage 2, ce qui permet d'obtenir un flux de vapeur concentré, donc plus puissant.

Lorsque le bouton 12 est relâché, la tige 9 d'actionnement est ramenée dans sa position de repos par le ressort 90 et le joint 7 retrouve sa forme initiale de sorte que la vapeur est de nouveau diffusée par l'ensemble des trous de sortie de vapeur 20 de la plaque de repassage 2.

Le fer à repasser ainsi réalisé présente l'avantage de posséder un dispositif de répartition de la vapeur entre les premier et second groupes de trous de sortie de vapeur qui est peu encombrant, simple et économique à réaliser. En particulier, l'intégration du dispositif de répartition au plus près de la semelle chauffante, ainsi que le cheminement de la vapeur au coeur de la semelle avant de parvenir au dispositif de répartition, permet de garantir un excellent chauffage de la vapeur issue du générateur, ce qui permet d'éliminer tous les éventuels condensats transportés par la vapeur et générés notamment lors du refroidissement de la vapeur au cours du transport de la vapeur au travers du cordon.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, le joint du dispositif de répartition de la vapeur pourra présenter une forme adaptée pour seulement réduire, et non pas bloquer totalement, le débit de vapeur envoyée en direction du second groupe de trous de sortie de vapeur lorsque le bouton est enfoncé.

## Revendications

1. Fer à repasser (1) à vapeur comportant une plaque de repassage (2) comprenant au moins un premier groupe (21) et un deuxième groupe (22) de trous de sortie de vapeur (20), une semelle (3) comportant une face supérieure munie de parois (36A, 36B) ménageant un circuit de distribution de vapeur comprenant un premier réseau de diffusion vers le premier groupe (21) de trous de sortie de vapeur (20) et un deuxième réseau de diffusion vers le deuxième groupe (22) de trous de sortie de vapeur, et un dispositif de répartition de la vapeur comprenant des moyens (7) de blocage ou réduction du flux de vapeur en direction du deuxième groupe (22) de trous de sortie de vapeur (20), actionnables depuis l'extérieur du fer, permettant de concentrer le flux de vapeur en direction du premier groupe (21) de trous de sortie de vapeur (20), ledit circuit de distribution étant fermé dans sa partie supérieure par un couvercle (4) de fermeture rapporté sur la semelle (3), **caractérisé en ce que** lesdits moyens (7) pour réduire ou bloquer l'alimentation en vapeur du deuxième groupe (22) de trous de sortie de vapeur (20) sont disposés dans une chambre de répartition (6) de la vapeur dont le fond est constitué par le couvercle (4) de fermeture rapporté sur la semelle (3), ladite chambre de répartition (6) comportant au moins un orifice d'alimentation (42), ménagé dans le couvercle (4), débouchant dans un conduit (39) relié à un canal d'arrivée de vapeur (38) intégré dans la semelle (3) et au moins un orifice de sortie (44), ménagé dans le couvercle (4), débouchant dans le réseau de diffusion de la vapeur en direction du deuxième groupe (22) de trous de sortie de vapeur.

2. Fer à repasser (1) selon la revendication 1, **caractérisé en ce que** les moyens de blocage ou réduction du flux de vapeur comprennent un joint (7), rapporté sur le couvercle (4), et **en ce que** ledit joint (7) est ramené élastiquement dans un position de repos dans laquelle la vapeur peut cheminer librement de l'orifice d'alimentation (42) vers l'orifice de sortie (44) et peut être déformé, sous la pression d'un élément actionneur (9), vers une position de concentration de la vapeur dans laquelle ledit joint (7) obstrue au moins partiellement un passage entre l'orifice d'alimentation (42) et l'orifice de sortie (44).

3. Fer à repasser (1) selon la revendication 2, **caractérisé en ce que** ledit joint (7) comporte une partie venant obstruer l'orifice d'alimentation (42) lorsque le joint (7) est déformé vers la position de concentration de la vapeur.

4. Fer à repasser (1) selon l'une quelconque des revendications 2 à 3, **caractérisé en ce que** ledit joint (7) définit la surface supérieure de la chambre de répartition et comporte une partie hémisphérique déformable.

5. Fer à repasser (1) selon la revendication 4, **caractérisé en ce que** le joint (7) comporte un corps hémisphérique présentant une collerette périphérique (72) qui est prise en sandwich entre une nervure circulaire (45) faisant saillie sur la face supérieure du couvercle (4) et une bride de fixation (8).

6. Fer à repasser (1) selon la revendication 5, **caractérisé en ce que** la bride de fixation (8) comporte une partie hémisphérique épousant la forme de la partie hémisphérique du joint (7), la bride de fixation (8) comportant une ouverture (80) au sommet de la partie hémisphérique.

7. Fer à repasser (1) selon l'une quelconque des revendications 5 à 6, **caractérisé en ce que** le joint (7) comporte une excroissance centrale (71), au sommet du corps hémisphérique, orientée vers l'intérieur de la chambre de répartition (6) et destinée à venir reposer en bordure de l'orifice d'alimentation (42) lorsque le joint (7) est dans la position de concentration de la vapeur.

8. Fer à repasser (1) selon la revendication 7, **caractérisé en ce que** le joint (7) comporte, au dos de l'excroissance centrale (71), un renfoncement (70) dans lequel vient s'engager une tige (9) d'actionnement.

9. Fer à repasser (1) selon l'une quelconque des revendications 2 à 8, **caractérisé en ce que** ledit joint (7) est réalisé dans un caoutchouc fluorocarboné de type FKM.

10. Fer à repasser (1) selon l'une quelconque des revendications 1 à 9, **caractérisé en ce que** la semelle (3) renferme une résistance électrique (5).

11. Fer à repasser (1) selon l'une quelconque des revendications 1 à 10, **caractérisé en ce que** la semelle (3) est surmontée d'un corps comportant une poignée (11) de préhension et **en ce que** les moyens (7) de blocage ou réduction du flux de vapeur sont actionnables au moyen d'un bouton (12) porté par le corps.

12. Appareil de repassage comportant un générateur de vapeur sous pression relié à un fer à repasser (1) par un cordon (101), **caractérisé en ce que** le fer à repasser est conforme à l'une quelconque des revendications 1 à 11.

13. Appareil de repassage selon la revendication 12, **caractérisé en ce que** la semelle (3) du fer à repasser (1) comporte une chambre de vaporisation (37) en amont du canal d'arrivée de vapeur (38), ladite chambre de vaporisation (37) comportant un orifice d'arrviée de vapeur (41) ménagé dans le couvercle (4), ledit orifice d'arrviée de vapeur (41) étant relié au cordon (101).

## Patentansprüche

1. Dampfbügeleisen (1), aufweisend eine Bügelplatte (2), die mindestens eine erste Gruppe (21) und eine zweite Gruppe (22) von Dampfauslasslöchern (20) umfasst, wobei eine Sohle (3) ein obere Seite aufweist, die mit Wänden (36A, 36B) versehen ist, in denen ein Dampfausgabekreis ausgebildet ist, der ein erstes Verteilungsnetz zu der ersten Gruppe (21) von Dampfauslasslöchern (20) und ein zweites Verteilungsnetz zu der zweiten Gruppe (22) von Dampfauslasslöchern und eine Dampfaufteilungsvorrichtung umfasst, die Mittel (7) zum Verringern oder Blockieren des Dampfstroms in Richtung auf die zweite Gruppe (22) von Dampfauslasslöchern (20) umfasst, die von außerhalb des Bügeleisens betätigbar sind, was es ermöglicht den Dampfstrom in Richtung auf die erste Gruppe (21) von Dampfauslasslöchern (20) zu konzentrieren, wobei der Ausgabekreis in seinem oberen Teil durch eine Verschlussabdeckung (4) geschlossen ist, die auf der Sohle (3) angestückelt ist, **dadurch gekennzeichnet, dass** die Mittel (7) zum Verringern oder Blockieren der Dampfversorgung der zweiten Gruppe (22) von Dampfauslasslöchern (20) in einer Dampfaufteilungskammer (6) angeordnet sind, deren Boden durch die Verschlussabdeckung (4) gebildet ist, die an der Sohle (3) angestückelt ist, wobei die Aufteilungskammer (6) mindestens eine Zufuhröffnung (42) aufweist, die in der Abdeckung (4) ausgebildet ist und in einer Leitung (39) mündet, die mit einem Dampfzufuhrkanal (38) verbunden ist, der in der Sohle (3) integriert ist und mindestens eine Auslassöffnung (44) aufweist, die in der Abdeckung (4) ausgebildet ist und in dem Dampfverteilungsnetz in Richtung auf die zweite Gruppe (22) von Dampfauslasslöchern mündet.

2. Bügeleisen (1) nach Anspruch 1, **dadurch gekennzeichnet, dass** die Mittel zum Verringern oder Blockieren des Dampfstroms eine an der Abdeckung (4) angestückelte Dichtung (7) umfassen, und dass die Dichtung (7) elastisch in eine Ruheposition zurückgebracht ist, in der der Dampf ungehindert von der Zufuhröffnung (42) zu der Auslassöffnung (44) strömen kann und unter dem Druck eines Betätigungselements (9) zu einer Position zur Konzentration des Dampfs verformt werden kann, in der die Dichtung (7) einen Durchgang zwischen der Zufuhröffnung (42) und der Auslassöffnung (44) mindestens teilweise versperrt.

3. Bügeleisen (1) nach Anspruch 2, **dadurch gekennzeichnet, dass** die Dichtung (7) einen Teil aufweist, der die Zufuhröffnung (42) versperrt, wenn die Dichtung (7) zu der Position zur Konzentration des Dampfes verformt wird.

4. Bügeleisen (1) nach einem der Ansprüche 2 bis 3, **dadurch gekennzeichnet, dass** die Dichtung (7) die obere Oberfläche der Aufteilungskammer definiert und einen verformbaren halbkugelförmigen Teil aufweist.

5. Bügeleisen (1) nach Anspruch 4, **dadurch gekennzeichnet, dass** die Dichtung (7) einen halbkugelförmigen Körper mit einem Randkragen (72) aufweist, der zwischen einer kreisförmigen Rippe (45), die von der oberen Oberfläche der Abdeckung (4) vorsteht, und einem Befestigungsflansch (8) angeordnet ist.

6. Bügeleisen (1) nach Anspruch 5, **dadurch gekennzeichnet, dass** der Befestigungsflansch (8) einen der Form des halbkugelförmigen Abschnitts der Dichtung (7) angepassten halbkugelförmigen Teil aufweist, wobei der Befestigungsflansch (8) eine Öffnung (80) an der Oberseite des halbkugelförmigen Teils aufweist.

7. Bügeleisen (1) nach einem der Ansprüche 5 bis 6, **dadurch gekennzeichnet, dass** die Dichtung (7) einen zentralen Vorsprung (71) an der Oberseite des halbkugelförmigen Körpers aufweist, der zu dem Inneren der Aufteilungskammer (6) gerichtet ist und dazu bestimmt ist, an dem Rand der Zufuhröffnung (42) anzuliegen, wenn sich die Dichtung (7) in der Position zur Konzentration des Dampfes befindet.

8. Bügeleisen (1) nach Anspruch 7, **dadurch gekennzeichnet, dass** die Dichtung (7) auf der Rückseite des zentralen Vorsprungs (71) eine Verstärkung (70) aufweist, in die eine Betätigungsstange (9) eingreift.

9. Bügeleisen (1) nach einem der Ansprüche 2 bis 8, **dadurch gekennzeichnet, dass** die Dichtung (7) aus einem Fluorkohlenstoff-Kautschuk vom Typ FKM hergestellt ist.

10. Bügeleisen (1) nach einem der Ansprüche 1 bis 9, **dadurch gekennzeichnet, dass** die Sohle (3) einen elektrischen Widerstand (5) umschließt.

11. Bügeleisen (1) nach einem der Ansprüche 1 bis 10, **dadurch gekennzeichnet, dass** die Sohle (3) von einem Körper mit einem Griff (11) zum Ergreifen überragt wird, und dass die Mittel (7) zum Blockieren oder Verringern des Dampfstroms durch einen von dem Körper getragenen Knopf (12) betätigbar sind.

12. Bügelvorrichtung, aufweisend einen Dampfdruckerzeuger, der durch einen Kordel (101) mit einem Bügeleisen (1) verbunden ist, **dadurch gekennzeichnet, dass** das Bügeleisen einem der Ansprüche 1 bis 11 entspricht.

13. Bügelvorrichtung nach Anspruch 12, **dadurch gekennzeichnet, dass** die Sohle (3) des Bügeleisens (1) eine Verdampfungskammer (37) stromauf des Dampfzufuhrkanals (38) umfasst, wobei die Verdampfungskammer (37) eine Dampfzufuhröffnung (41) aufweist, die in dem Deckel (4) ausgebildet ist, wobei die Dampfzufuhröffnung (41) mit der Kordel (101) verbunden ist.

## Claims

1. Steam iron (1) comprising an ironing plate (2) comprising at least one first group (21) and one second group (22) of steam-release holes (20), a sole (3) comprising an upper face equipped with walls (36A, 36B) arranging a circuit for dispensing steam comprising a first diffusion network towards the first group (21) of steam-release holes (20) and a second diffusion network towards the second group (22) of steam-release holes, and a device for dispensing steam comprising means (7) for blocking or reducing steam streams in the direction of the second group (22) of steam-release holes (20), which can be actuated from the outside of the iron, making it possible to concentrate the steam stream in the direction of the first group (21) of steam-release holes (20), said dispensing circuit being closed in the upper part thereof by a closing cover (4) returned on the sole (3), **characterised in that** said means (7) for reducing or blocking the steam supply from the second group (22) of steam-release holes (20) are arranged in a chamber for dispensing (6) the steam of which the bottom is constituted by the closing cover (4) returned on the sole (3), said dispensing chamber (6) comprising at least one supply orifice (42), arranged in the cover (4), leading to a conduit (39) connected to a steam-inlet channel (38) integrated in the sole (3) and at least one outlet orifice (44), arranged in the cover (4), leading to the steam-dispensing network in the direction of the second group (22) of steam-release holes.

2. Iron (1) according to claim 1, **characterised in that** the means for blocking or reducing the steam stream comprise a seal (7), returned on the cover (4), and **in that** said seal (7) is elastically returned into a rest position wherein the steam can freely transit the supply orifice (42) towards the outlet orifice (44) and can be deformed, under the pressure of an actuating element (9), towards a position for concentrating the steam wherein said seal (7) obstructs, at least partially, a passage between the supply orifice (42) and the outlet orifice (44).

3. Iron (1) according to claim 2, **characterised in that** said seal (7) comprises a part obstructing the supply orifice (42) when the seal (7) is deformed towards the position for concentrating the steam.

4. Iron (1) according to any one of claims 2 to 3, **characterised in that** said seal (7) defines the upper surface of the dispensing chamber and comprises a deformable hemispherical part.

5. Iron (1) according to claim 4, **characterised in that** the seal (7) comprises a hemispherical body having a peripheral collar (72) which is sandwiched between a circular groove (45) protruding over the upper face of the cover (4) and a mounting flange (8).

6. Iron (1) according to claim 5, **characterised in that** the mounting flange (8) comprises a hemispherical part moulding the shape of the hemispherical part of the seal (7), the mounting flange (8) comprising an opening (80) at the top of the hemispherical part.

7. Iron (1) according to any one of claims 5 to 6, **characterised in that** the seal (7) comprises a central excrescence (71), at the top of the hemispherical body, oriented towards the inside of the dispensing chamber (6) and intended to rest at the edge of the supply orifice (42) when the seal (7) is in the position for concentrating the steam.

8. Iron (1) according to claim 7, **characterised in that** the seal (7) comprises, on the back of the central excrescence (71), a reinforcement (70) wherein an actuating rod (9) is inserted.

9. Iron (1) according to any one of claims 2 to 8, **characterised in that** said seal (7) is made of a FKM-type fluorocarbon rubber.

10. Iron (1) according to any one of claims 1 to 9, **characterised in that** the sole (3) contains an electrical resistance (5).

11. Iron (1) according to any one of claims 1 to 10, **characterised in that** the sole (3) is surmounted on a body comprising a handle (11) and **in that** the means (7) for blocking or reducing the steam stream can be actuated by means of a button (12) carried by the body.

12. Ironing device comprising a pressurised steam generator connected to an iron (1) by a cord (101), **characterised in that** the iron conforms with any one of claims 1 to 11.

13. Ironing device according to claim 12, **characterised in that** the sole (3) of the iron (1) comprises a steam chamber (37) upstream of the steam-inlet channel (38), said steam chamber (37) comprising a steam-inlet orifice (41) arranged in the cover (4), said steam-inlet orifice (41) being connected to the cord (101).
